# EUROPÄISCHE PATENTSCHRIFT

(11) **EP 1 678 411 B1**
(45) Veröffentlichungstag und Bekanntmachung des Hinweises auf die Patenterteilung: **08.08.2012**
(21) Anmeldenummer: 04789909.1
(22) Anmeldetag: 02.10.2004
(51) Int. Cl.: F01D 5/32, F01D 5/30

(54) **TURBOMASCHINE UND BESCHAUFELTER ROTOR FÜR EINE VERDICHTERSTUFE EINER TURBOMASCHINE**
TURBINE ENGINE AND BLADED ROTOR FOR A COMPRESSION STAGE OF A TURBINE ENGINE
TURBOMACHINE ET ROTOR A AUBES POUR UN ETAGE DE COMPRESSION D'UNE TURBOMACHINE

(30) Priorität: 31.10.2003 DE 10351092
(43) Veröffentlichungstag der Anmeldung: 12.07.2006
(73) Patentinhaber: MTU Aero Engines GmbH, 80995 München (DE)
(72) Erfinder: SCHARL, Richard, 85757 Karlsfeld (DE)
(86) Internationale Anmeldenummer: PCT/DE2004/002192
(87) Internationale Veröffentlichungsnummer: WO 2005/045200

(56) Entgegenhaltungen:
- DE-A1- 3 919 233
- US-A- 3 597 112
- US-A- 6 152 698

## Beschreibung

Die Erfindung betrifft eine Turbomaschine, insbesondere eine Gasturbine, nach dem Oberbegriff des Patentanspruchs 7. Des weiteren betrifft die Erfindung einen Rotor für eine Verdichterstufe einer Turbomaschine nach dem Oberbegriff des Patentanspruchs 1.

Bei Turbomaschinen, insbesondere bei Gasturbinen, ist es bekannt, im Verdichter der Turbomaschine die Laufschaufeln an einem Rotor dadurch zu befestigen, dass die Laufschaufeln mit ihren Schaufelfüßen in einer in Umfangsrichtung des Rotors verlaufenden, also den Rotor in Umfangsrichtung umschließenden, Haltenut gehalten und damit fixiert werden. Ein Rotordesign mit in einer in Umfangsrichtung verlaufenden Haltenut zur Fixierung der Laufschaufeln wird auch als Umfangsnut-Rotordesign oder Umfangsnut-Schaufeldesign bezeichnet. Zur Einführung der Schaufelfüße in die korrespondierend ausgebildete Haltenut dient eine Befüllungsnut. Die Befüllungsnut ist so bemessen, dass die Laufschaufeln mit ihren Schaufelfüßen in die Befüllungsnut eingeschwenkt werden können, um anschließend in der Haltenut in Umfangsrichtung verschoben zu werden. Es ist demnach bereits Stand der Technik, dass die Breite der Befüllungsnut an die Breite der Schaufelfüße der Laufschaufeln angepasst ist.

Da die Laufschaufeln während des Betriebs des Rotors bzw. der Turbomaschine infolge hoher Drehzahlen hohen mechanischen Belastungen ausgesetzt sind, ist es von Wichtigkeit, dass die Schaufelfüße insbesondere im Bereich eines Schaufelhalses über einen ausreichend großen Querschnitt und damit eine ausreichende Festigkeit verfügen. Da die Breite der Befüllungsnut an die Breite der Schaufelfüße angepasst sein muss und des weiteren nach der Montage der Laufschaufeln in der Haltenut des Rotors kein Schaufelfuß in die Befüllungsnut hineinragen darf, verfügen nach dem Stand der Technik die Laufschaufeln über Schaufelfüße, die maximal die Breite der halben Schaufelteilung aufweisen. Unter der Schaufelteilung ist die in Umfangsrichtung des Rotors gesehene, durch die Umfangserstreckung der Laufschaufeln bewirkte Verteilung der Laufschaufeln über den Umfang des Rotors zu verstehen.

Aus dem Dokument US 6 152 698 A ist es bekannt, bei Rotoren mit in einer Umfangsnut gehaltenen, aneinandergrenzenden Laufschaufeln einen in Umfangsrichtung maßlich optimalen Schaufelsatz bereit zu stellen, indem Schaufeln aus einer ersten Gruppe mit in Umfangsrichtung etwas kleinerer Plattformbreite mit Schaufeln aus einer zweiten Gruppe mit in Umfangsrichtung etwas größerer Plattformbreite geeignet kombiniert werden. Die Summenbreite des Schaufelsatzes wird so eingestellt, dass der Rotorumfang innerhalb vorgegebener Toleranzen bestmöglich besetzt ist. Dadurch lassen sich ungewollte Schaufelbewegungen mit ggf. Verschleiß und Unwucht vermeiden.

Hiervon ausgehend liegt der vorliegenden Erfindung das Problem zu Grunde, eine neuartige Turbomaschine sowie einen neuartigen Rotor für eine Verdichterstufe einer Turbomaschine zu schaffen.

Dieses Problem wird dadurch gelöst, dass der eingangs genannte Rotor durch die Merkmale des kennzeichnenden Teils des Patentanspruchs 1 weitergebildet ist.

Erfindungsgemäß ist die Breite der Schaufelfüße und die Breite der oder jeder Befüllungsnut in Umfangsrichtung größer als die halbe Breite einer gewünschten bzw. nominellen Schaufelteilung, wobei im Bereich der oder jeder Befüllungsnut an Stelle einer ersten Anzahl von Laufschaufeln mit nomineller Schaufelteilung eine zweite Anzahl von Laufschaufeln mit vergrößerter Schaufelteilung positioniert ist, und wobei die erste Anzahl größer als die zweite Anzahl ist.

Nach einer vorteilhaften Weiterbildung der Erfindung sind mehrere Befüllungsnute über den Umfang des Rotors gleichmäßig verteilt, wobei die Breite jeder Befüllungsnut in Umfangsrichtung größer als die halbe Breite einer gewünschten, nominellen Schaufelteilung ist, wobei im Bereich jeder Befüllungsnut an Stelle einer ersten Anzahl von Laufschaufeln mit nomineller Schaufelteilung eine zweite Anzahl von Laufschaufeln mit vergrößerter Schaufelteilung positioniert ist, und wobei die erste Anzahl größer als die zweite Anzahl ist.

Vorzugsweise sind im Bereich der oder jeder Befüllungsnut an Stelle von drei Laufschaufeln mit nomineller Schaufelteilung zwei Laufschaufeln mit vergrößerter Schaufelteilung positioniert.

Der erfindungsgemäße Turbomaschine ist durch die Merkmale des unabhängigen Patentanspruchs 7 gekennzeichnet.

Bevorzugte Weiterbildungen der Erfindung ergeben sich aus den abhängigen Unteransprüchen und der nachfolgenden Beschreibung.

Ein Ausführungsbeispiel der Erfindung wird, ohne hierauf beschränkt zu sein, an Hand der Zeichnung näher erläutert. In der Zeichnung zeigt:
- Fig. 1:: einen Ausschnitt aus einem erfindungsgemäßen Rotor für eine Verdichterstufe einer Turbomaschine in stark schematisierter Darstellung.

Nachfolgend wird die hier vorliegende Erfindung unter Bezugnahme auf Fig. 1 in grö-βerem Detail beschrieben. Fig. 1 zeigt einen Ausschnitt aus einem Rotor 10 eines Verdichters einer Turbomaschine, insbesondere einer Gasturbine. Gemäß Fig. 1 sind in Umfangsrichtung des Rotors 10 nebeneinander mehrere Laufschaufeln 11 bzw. 12 angeordnet. Fig. 1 ist eine stark schematisierte Darstellung, so dass Fig. 1 lediglich die Schaufelfüße 13 bzw. 14 der Laufschaufeln 11 bzw. 12 zeigt. Lediglich für zwei Laufschaufeln 11 im rechten Rand der Fig. 1 sind die Schaufelblätter 15 derselben angedeutet.

Die Laufschaufeln 11 bzw. 12 sind mit ihren Schaufelfüßen 13 bzw. 14 in einer sich in Umfangsrichtung des Rotors 10 erstreckenden Haltenut fixiert. Diese Haltenut ist in Fig. 1 durch eine mit der Bezugsziffer 16 gekennzeichnete Linie dargestellt.

Im Bereich des in Fig. 1 dargestellten Umfangsabschnitts des Rotors 10 ist eine Befüllungsnut 17 angeordnet. Über die Befüllungsnut 17 sind die Laufschaufeln 11 bzw. 12 mit ihren Schaufelfüßen 13 bzw. 14 in die Haltenut 16 einführbar. Die Befüllungsnut 17 ist in ihrer Breite an die Breite der Schaufelfüße 13 und 14 angepasst.

Es liegt im Sinne der hier vorliegenden Erfindung von dem nach dem Stand der Technik erforderlichen Konstruktionsprinzip, dass die Umfangserstreckung der Schaufelfüße maximal der halben nominellen bzw. gewünschten Schaufelteilung entsprechen kann, abzuweichen.

Im Sinne der Erfindung werden hierzu in die Haltenut 16 des Rotors 10 Laufschaufeln 11 mit einer gewünschten, nominellen Schaufelteilung und Laufschaufeln 12 mit einer vergrößerten Schaufelteilung angeordnet. Die Breite der Schaufelfüße 13 und 14 der beiden Typen von Laufschaufeln 11, 12 ist gleich und an die Breite der Befüllungsnut 17 angepasst. Im Bereich der Befüllungsnut ist eine erste Anzahl von Laufschaufeln 11 mit gewünschter, nomineller Schaufelteilung durch eine zweite Anzahl von Laufschaufeln 12 mit vergrößerter Schaufelteilung ersetzt, wobei die erste Anzahl größer ist als die zweite Anzahl. Im gezeigten Ausführungsbeispiel sind im Bereich der Befüllungsnut 17 anstelle von drei Laufschaufeln 11 mit gewünschter, nomineller Schaufelteilung zwei Laufschaufeln 12 mit vergrößerter Schaufelteilung angeordnet. Hierdurch ist es möglich, dass entlang des Umfangs des Rotors 10 eine Vielzahl von Laufschaufeln 11 positioniert werden kann, deren Schaufelfüße 13 eine Umfangserstreckung aufweisen, die größer ist als die halbe, nominelle bzw. gewünschte Schaufelteilung. Lediglich im Bereich der Befüllungsnut 17 sind Laufschaufeln 12 mit einer größeren Schaufelteilung bzw. mit Schaufelfüßen 14, deren Umfangserstreckung der halben vergrößerten Schaufelteilung entspricht, vorgesehen, um sicherzustellen, dass die Schaufelfüße 14 derselben nach der Montage nicht in den Bereich der Befüllungsnut 17 hineinragen. Die Bereiche des Rotors, in denen Laufschaufeln 11 mit gewünschter, nomineller Schaufelteilung angeordnet sind, sind in Fig. 1 mit der Bezugsziffer 18, die Bereiche mit vergrößerter Schaufelteilung sind mit der Bezugsziffer 19 gekennzeichnet.

Durch das oben beschriebene, erfindungsgemäße Konstruktionsprinzip ist es möglich, mehrere Laufschaufeln mit einer geringeren Schaufelteilung entlang des Umfangs des Rotors 10 in der in Umfangsrichtung verlaufenden Haltenut 16 anzuordnen, und gleichzeitig durch eine Vergrößerung der Umfangserstreckung bzw. Breite der Schaufelfüße in Umfangsrichtung für eine erhöhte Festigkeit und damit Belastbarkeit derselben zu sorgen.

In dem in Fig. 1 dargestellten Ausschnitt aus dem Rotor 10 ist eine Befüllungsnut 17 mit im Bereich der Befüllungsnut 17 positionierten Laufschaufeln 12 mit gegenüber der gewünschten, nominellen Schaufelteilung vergrößerter Schaufelteilung dargestellt. Es liegt im Sinne der hier vorliegenden Erfindung, über den Umfang des Rotors mehrere solcher Befüllungsnute 17 anzuordnen, wobei die Befüllungsnute 17 gleichmäßig über den Umfang des Rotors 10 verteilt sind. Bei zwei Befüllungsnuten würde dies bedeuten, dass die Befüllungsnute sich diametral gegenüberliegen. Hierdurch wird eine Symmetrie über den Umfang des Rotors gewährleistet, was im Hinblick auf die Vermeidung von Unwuchten und die Vermeidung von asymmetrischen Belastungen am Rotor 10 von Vorteil ist.

Wie Fig. 1 entnommen werden kann, verfügen die Laufschaufeln 12 mit vergrößerter Schaufelteilung gegenüber den Laufschaufeln 11 mit gewünschter, nomineller Schaufelteilung über einen vergrößerten Plattformbereich 20. Im gezeigten Ausführungsbeispiel ist der Plattformbereich 20 der Laufschaufeln 12 mit vergrößerter Schaufelteilung um jeweils 50 % größer als ein Plattformbereich 21 der Laufschaufeln 11 mit nomineller Schaufelteilung.

## Patentansprüche

1. Rotor für eine Verdichterstufe einer Turbomaschine, insbesondere einer Gasturbine, mit mehreren in Umfangsrichtung des Rotors nebeneinander positionierten Laufschaufeln, wobei jede Laufschaufel einen Schaufelfuß aufweist, wobei jede Laufschaufel über den Schaufelfuß in einer sich in Umfangsrichtung des Rotors erstreckenden Haltenut fixierbar ist, wobei jede Laufschaufel über mindestens eine Befüllungsnut mit ihren Schaufelfüßen in die Haltenut einführbar ist, und wobei die Breite der Befüllungsnut an die Breite der Schaufelfüße angepasst ist, **dadurch gekennzeichnet, dass** die Breite der Schaufelfüße (13, 14) und die Breite der oder jeder Befüllungsnut (17) in Umfangsrichtung größer als die halbe Breite einer gewünschten, nominellen Schaufelteilung (18) ist, wobei im Bereich der oder jeder Befüllungsnut (17) an Stelle einer ersten Anzahl von Laufschaufeln (11) mit nomineller Schaufelteilung (18) eine zweite Anzahl von Laufschaufeln (12) mit vergrößerter Schaufelteilung (19) positioniert ist, und wobei die erste Anzahl größer als die zweite Anzahl ist.

2. Rotor nach Anspruch 1, **dadurch gekennzeichnet, dass** mehrere Befüllungsnute (17) über den Umfang des Rotors (10) gleichmäßig verteilt sind, die Breite jeder Befüllungsnut (17) in Umfangsrichtung größer als die halbe Breite einer gewünschten, nominellen Schaufelteilung ist, wobei im Bereich jeder Befüllungsnut (17) an Stelle einer ersten Anzahl von Laufschaufeln (11) mit nomineller Schaufelteilung eine zweite Anzahl von Laufschaufeln (12) mit vergrößerter Schaufelteilung positioniert ist, und wobei die erste Anzahl größer als die zweite Anzahl ist.

3. Rotor nach Anspruch 2, **gekennzeichnet durch** zwei sich diametral gegenüberliegende Befüllungsnute.

4. Rotor nach einem oder mehreren der Anspruche 1 bis 3, **dadurch gekennzeichnet, dass** im Bereich der oder jeder Befüllungsnut an Stelle von drei Laufschaufeln (11) mit nomineller Schaufelteilung zwei Laufschaufeln (12) mit vergrößerter Schaufelteilung positioniert sind.

5. Rotor nach einem oder mehreren der Anspruche 1 bis 4, **dadurch gekennzeichnet, dass** die Laufschaufeln (12) mit vergrößerter Schaufelteilung einen gegenüber den Laufschaufeln (11) mit nomineller Schaufelteilung in Umfangsrichtung vergrößerten Plattformbereich (20) aufweisen.

6. Rotor nach einem oder mehreren der Ansprüche 1 bis 5, **dadurch gekennzeichnet, dass** die Breite der Befüllungsnut (17) in Umfangsrichtung in etwa der halben Breite der vergrößerten Schaufelteilung entspricht.

7. Turbomaschine, insbesondere Gasturbine, mit mindestens einer Verdichterstufe, mit einem Rotor je Verdichterstufe, wobei der Rotor ein Rotor gemäß einem der Ansprüche 1 bis 6 ist.

## Claims

1. A rotor for a compressor stage of a turbine engine, in particular a gas turbine, having a plurality of rotor blades positioned side by side in the circumferential direction of the rotor, wherein each rotor blade has a blade root, wherein each rotor blade can be fixed by way of the blade root in a holding groove extending in the circumferential direction of the rotor, wherein each rotor blade can be introduced into the holding groove with its blade roots by way of at least one filling groove, and wherein the width of the filling groove is matched to the width of the blade roots, **characterised in that** the width of the blade roots (13, 14) and the width of the or each filling groove (17) in the circumferential direction is greater than half the width of a desired nominal blade pitch (18), wherein positioned in the region of the or each filling groove (17) instead of a first number of rotor blades (11) with nominal blade pitch (18) there is a second number of rotor blades (12) with increased blade pitch (19), and wherein the first number is greater than the second number.

2. A rotor according to claim 1, **characterised in that** several filling grooves (17) are uniformly distributed over the circumference of the rotor (10), the width of each filling groove (17) in the circumferential direction is greater than half the width of a desired, nominal blade pitch, wherein positioned in the region of each filling groove (17) instead of a first number of rotor blades (11) with nominal blade pitch there is a second number of rotor blades (12) with increased blade pitch, and wherein the first number is greater than the second number.

3. A rotor according to claim 2, **characterised by** two diametrically opposed filling grooves.

4. A rotor according to one or more of claims 1 to 3, **characterised in that** positioned in the region of the or each filling groove instead of three rotor blades (11) with nominal blade pitch there are two rotor blades (12) with increased blade pitch.

5. A rotor according to one or more of claims 1 to 4, **characterised in that** the rotor blades (12) with increased blade pitch have a platform region (20) that is enlarged in comparison with the rotor blades (11) with nominal blade pitch in the circumferential direction.

6. A rotor according to one or more of claims 1 to 5, **characterised in that** the width of the filling groove (17) in the circumferential direction corresponds to substantially half the width of the increased blade pitch.

7. A turbine engine, in particular a gas turbine, having at least one compressor stage, with one rotor per compressor stage, wherein the rotor is a rotor according to one of claims 1 to 6.

## Revendications

1. Rotor pour un étage de compression d'une turbomachine, en particulier d'une turbine à gaz, comportant plusieurs aubes mobiles positionnées les unes à côté des autres dans la direction périphérique du rotor, dans lequel chaque aube mobile présente un pied d'aube, dans lequel chaque aube mobile peut être fixée au moyen du pied d'aube dans une rainure de fixation s'étendant dans la direction périphérique du rotor, dans lequel chaque aube mobile peut être introduite avec son pied d'aube dans la rainure de fixation via au moins une rainures d'insertion, et dans lequel la largeur de la rainure d'insertion est adaptée à la largeur des pieds d'aube, **caractérisé en ce que** la largeur des pieds d'aube (13, 14) et la largeur de la ou de chaque rainure d'insertion (17) dans la direction périphérique est plus grande que la moitié de la largeur d'un pas d'aubes nominal souhaité (18), dans lequel, dans la région de la ou de chaque rainure d'insertion (17), un deuxième nombre d'aubes mobiles (12) avec un pas d'aubes accru (19) est positionné à la place d'un premier nombre d'aubes mobiles (11) avec le pas d'aubes nominal, et dans lequel le premier nombre est supérieur au deuxième nombre.

2. Rotor selon la revendication 1, **caractérisé en ce que** plusieurs rainures d'insertion (17) sont réparties uniformément sur la périphérie du rotor (10), la largeur de chaque rainure d'insertion (17) dans la direction périphérique est plus grande que la moitié de la largeur d'un pas d'aubes nominal 1 souhaité, dans lequel, dans la région de chaque rainure d'insertion (17), un deuxième nombre d'aubes mobiles (12) avec un pas d'aubes accru est positionné à la place d'un premier nombre d'aubes mobiles (11) avec le pas d'aubes nominal, et dans lequel le premier nombre est supérieur au deuxième nombre.

3. Rotor selon la revendication 2, **caractérisé par** deux rainures d'insertion diamétralement opposées.

4. Rotor selon une ou plusieurs des revendications 1 à 3, **caractérisé en ce que**, dans la région de la ou de chaque rainure d'insertion, deux aubes mobiles (12) avec un pas d'aubes accru sont positionnées à la place de trois aubes mobiles (11) avec le pas d'aubes nominal.

5. Rotor selon une ou plusieurs des revendications 1 à 4, **caractérisé en ce que** les aubes mobiles (12) avec un pas d'aubes accru présentent une zone de plate-forme (20) accrue en direction périphérique par rapport aux aubes mobiles (11) avec le pas d'aubes nominal.

6. Rotor selon une ou plusieurs des revendications 1 à 5, **caractérisé en ce que** la largeur de la rainure d'insertion (17) dans la direction périphérique correspond environ à la moitié de la largeur du pas d'aubes accru.

7. Turbomachine, en particulier turbine à gaz, comportant au moins un étage de compression, avec un rotor par étage de compression, dans laquelle le rotor est un rotor selon l'une quelconque des revendications 1 à 6.
